# EUROPÄISCHE PATENTANMELDUNG

(11) **EP 0 995 391 A1**
(43) Veröffentlichungstag der Anmeldung: **26.04.2000**
(21) Anmeldenummer: 98112831.7
(22) Anmeldetag: 22.10.1998
(51) Int. Cl.: A47L 1/08

(54) **Elektrischer Fensterputzer mit Wasserpumpe**

(71) Anmelder: Dugagjin Dervishaj, 61440 Oberursel (DE)
(72) Erfinder: Dugagjin Dervishaj, 61440 Oberursel (DE)

(57) **Zusammenfassung**

Ein elektrischer Fensterputzer mit Wasserpumpe (1) besteht aus: einer Wasserpumpe (3) einer Batterie (2) und einem Ladegerät (1) die durch (7a, 7b, 7c (-) und (6a, 6b, 6c (+) zusammen verbunden sind, einem Wasserkanister (4) und einem Fensterwischer (10)

Im Fensterwischer (10) unter dem Schwamm (11) sind 9 Düsen (10) die durch einen Schlauch (8b) mit einander verbunden sind, daß der Schwamm (11) mit Wasser versorgt wird.

Das durch drücken des Schalters (9a) am Fensterwischer (10) fließt das Wasser mit Hilfe der Wasserpumpe durch den Schlauch (8b) in die 9 Düsen in den Schwamm (10)
auf der Rückseite des Fensterwischers (10) ist ein Abziehgummi angebracht, um das Wasser abzustreifen

Das Wasserpumpe (3) wird mit Strom aus der Batterie (2) in Bewegung gesetzt.
das Ladegerät (1) Bedient zum wieder aufladen von das Batterie (2)

## Beschreibung

Dieses gerät ist zum putzen von Haus Fenstern, und Alles was mit Glas und Glatt ist,
Als alle erstes wen man dieses gerät benutzen will muß kucken Ob das Batterie (2) genug Strom hat, als zweite muß man kucken ob genug Wasser und Glasreinigung in der Wasserkanister (4) ist, wenn kein Wasser und kein Glasreinigung in der Wasserkanister (4) ist den Decke (7)
Aufmachen und mit Wasser abfüllen, Als dritte wen alles in Ordnung ist mit Wasser und Batterie (2) dann nur
Auf den Knopf drücken (9) das Schalter das in der Fensterwischer (10) befindet, das Schlauch (8b) som geht von Wasserkanister (4) nach Fensterwischer (10) ist sehr weich und sehr leicht zu benutzen

## Patentansprüche

1. Das Ladegerät (1) mit den Batterie (2) und mit den Wasserpumpe (3) durch (7a, 7b, 7c) das ist minus (-) verbunden
und das Plus (+) ( 6a) ist verbunden von Ladegerät (1) mit den (6b) in Batterie verbunden und geht erst in das Schalter (9a) Und gibt Kontakt in das (6c) in Wasserpumpe (3)
Das schlauch (8a) durch diese Schlauch kommt das Wasser
In das Wasserpumpe (3) rein und geht raus durch schlauch (8b) in das Fensterwischer (10) in das Fensterwischer sind 9 Kleine Kanäle mit einander verbunden, und das der schwamm (11) ist von draußen montiert (4) das Wasserkanister wo die Wasserpumpe (3) Batterie (2) und Das Ladegerät (1) Befinden, die sind unten in das Wasserkanister Montiert, das Schlauch (8a) von drinnen nach Draußen verbunden ist mit den Wasserpumpe (3)
